# EUROPÄISCHE PATENTSCHRIFT

(11) **EP 1 795 476 B1**
(45) Veröffentlichungstag und Bekanntmachung des Hinweises auf die Patenterteilung: **26.05.2010**
(21) Anmeldenummer: 06007569.4
(22) Anmeldetag: 11.04.2006
(51) Int. Cl.: B65H 49/20, B65H 49/32

(54) **Trommel zum Abrollen von Wickelgut**
Reel for unwinding materials
Tambour pour dérouler des matériaux

(30) Priorität: 07.12.2005 DE 202005019211 U
(43) Veröffentlichungstag der Anmeldung: 13.06.2007
(73) Patentinhaber: BRAWA, 73630 Remshalden (DE)
(72) Erfinder: Braun,Günter, 73630 Remshalden (DE)
(74) Vertreter: Stippl, Hubert

(56) Entgegenhaltungen:
- EP-A- 1 564 175
- EP-A1- 0 411 955
- WO-A-96/11153
- FR-A- 1 287 693
- GB-A- 1 031 871
- GB-A- 2 395 939
- US-A1- 4 195 794
- US-A1- 2004 200 332

## Beschreibung

Die Erfindung betrifft eine Trommel zum Abrollen von Wickelgut, z. B. von Kabel, Seil, Schnur, Schlauch oder dergleichen, mit einer Spule zur Bevorratung des Wickelguts und einer Trägerplatte zum Positionieren der Spule.

Es sind bereits Kabeltrommeln bekannt, deren Spule, auf der ein Kabel oder eine Schnur aufgerollt ist, mit einer Trägerplatte fest verbunden ist. Die Trägerplatte weist dabei eine Bohrung auf, mittels welcher die Kabeltrommel an eine Stange oder dergleichen zum Verkauf aufgehängt werden kann. Die Spule ist drehfest mit der Trägerplatte verbunden, wobei die Spule von der Trägerplatte nicht abnehmbar ist.

Die EP 0 411 955 A1 offenbart eine Trommel nach dem Oberbegriff des Anspruchs 1.

Der vorliegenden Erfindung liegt die Aufgabe zugrunde, eine Trommel zum Abrollen von Wickelgut derart weiterzubilden, dass ein leichteres Abrollen des Wickelguts ermöglicht wird und ein unerwünschtes Wegrollen der Spule vermieden wird.

Diese Aufgabe wird durch die gesamte Lehre des Anspruchs 1 gelöst. Vorteilhafte Weiterbildungen der Erfindung ergeben sich aus den Unteransprüchen 2 - 11.

Erfindungsgemäß ist die Spule zur Trägerplatte drehbar. Dies hat den Vorteil, dass das Wickelgut, z. B. das Kabel durch einfaches Ziehen von der Spule abgewickelt werden kann, wobei sich die Spule dreht. Außerdem ist gleichzeitig die Spule über die Trägerplatte fixiert, wobei die Trägerplatte aufgehängt oder aufgestellt werden kann.

Die Spule weist einen Aufnahmebereich auf, der durch zwei spuleneigene Wände begrenzt ist. Die Wände sorgen dafür, dass das aufgerollte Wickelgut seitlich fixiert wird. Insbesondere dann, wenn z. B. entsprechend viel Kabel auf der Spule aufgewickelt ist, verhindern die spuleneigenen Wände ein seitliches Abrutschen oder Herunterfallen von einzelnen Kabelwicklungen.

Die Spule und die Trägerplatte stehen über eine Welle, die in mindestens eine entsprechende Ausnehmung eingreift, miteinander in Verbindung. Die Welle kann demnach in mindestens einer Ausnehmung drehbar sein, womit auch gleichzeitig die Spule drehbar ist. Gleichzeitig oder alternativ ist die Spule auf der Welle drehbar. Die Ausnehmung kann in der Spule und/oder in der Trägerplatte angeordnet sein.

Zweckmäßigerweise kann die Welle an der Trägerplatte und die Ausnehmung an der Spule vorgesehen sein. Dabei ist die Welle z.B. an der Trägerplatte angeformt, insbesondere angespritzt. Die Welle kann auch auf andere Weise fest oder drehfest mit der Trägerplatte verbunden sein. Die Anordnung der Ausnehmung für die Welle an der Spule hat den Vorteil, dass die Spule über einen relativ großen Bereich der Welle in stabiler Weise gedreht wird.

Vorteilhafterweise kann beim Drehen der Spule ein relativ großes Drehmoment vorliegen, um ein zu schnelles Drehen der Spule und damit eine Verwicklung des Wickelguts zu vermeiden.

Mit besonderem Vorteil kann mindestens ein Ende der Welle mit einem Rastmechanismus, insbesondere mit mindestens einem Rastvorsprung, ausgestattet sein. Mittels eines solchen Rastmechanismus können die entsprechenden Bauteile, nämlich die Spule und/oder die Trägerplatte mit der Welle schnell montiert werden. Außerdem gewährleistet der Rastmechanismus eine sichere Verbindung der Einzelteile. Hinzu kommt, dass die Einzelteile einfach und damit kostengünstig hergestellt werden können, da diese anschließend nur noch miteinander verrastet werden müssen. In zweckmäßiger Weise kann die Spule auf die Welle aufgeklipst werden und von dort auch bei Bedarf wieder abgenommen werden. Die Einzelteile können aber auch miteinander verschraubt werden.

Als Rastmechanismus kann das mindestens eine Ende der Welle mit einem geschlitzten Bund versehen sein. Der geschlitzte Bund sorgt für eine optimale Verrastung und Fixierung der Welle, z.B. mit der Spule. Die Kräfte des Rastmechanismus werden gleichmäßig um den gesamten Umfang der Welle verteilt.

Zweckmäßigerweise kann die Trägerplatte einen Handgriff, insbesondere eine Handgriffausnehmung, aufweisen. Am Handgriff kann die gesamte Trommel leicht transportiert werden. Am Handgriff lässt sich die Trommel auch leicht halten, wenn das Wickelgut abgerollt wird.

Die Unterkante der Trägerplatte dient als Standhilfe dienen, wobei ein unerwünschtes Wegrollen der Spule vermieden wird.

Wie oben bereits erwähnt wurde, kann die Welle an der Trägerplatte angeformt sein. Welle und Trägerplatte können insbesondere aus Kunststoff bestehen und somit als ein gemeinsames Spritzgießformteil hergestellt werden.

Alternativ dazu kann die Welle auch in eine Ausnehmung der Trägerplatte eingesteckt werden. Eine schnelle Montage und Drehung der Welle an der Trägerplatte wird auch hiermit gewährleistet. Außerdem hat diese Befestigungsvariante den Vorteil, dass die Welle auch wieder von der Trägerplatte abgenommen werden kann.

Die Welle kann bei der zuletzt genannten Ausführungsvariante im Bereich des mit der Trägerplatte verbindenden Endes einen entsprechenden Rastmechanismus aufweisen. Als Rastmechanismus kann auch hier ein geschlitzter Bund vorgesehen sein. Der Rastmechanismus gewährleistet eine schnelle Montage und sichere Fixierung von Welle und Trägerplatte.

Die Trägerplatte kann eine Befestigungsausnehmung aufweisen, an welcher die Trägerplatte bzw. die gesamte Rolle z.B. von dem jeweiligen Benutzer, aber auch beim Verkauf, z.B. an einer Lochwand oder einer Stange, aufgehängt werden kann.

Die Breite der Trägerplatte kann vorteilhafterweise, zumindest im Wesentlichen, auf die Breite der Wände der Spule abgestimmt sein. Eine kompakte Einheit wird damit zur Verfügung gestellt. So ist z.B. die Unterkante der Trägerplatte breit genug, um als geeignete Standhilfe zu dienen. Auch für die Anordnung des Handgriffs steht genügend Platz zur Verfügung. Bei kleineren Ausführungsvarianten der Trommel steht evtl. für einen Handgriff im Bereich der Trägerplatte nicht ausreichend Platz zur Verfügung, was allerdings bei kleinen Größen auch nicht nachteilig ist.

Für unterschiedliche Spulengrößen können unterschiedliche Trägerplattengrößen vorgesehen sein. Insbesondere können Spulengrößen und Trägerplattengrößen so aufeinander abgestimmt sein, dass eine kompakte Einheit für den Benutzer als auch eine kompakte Verkaufseinheit besteht.

Die Erfindung ist anhand eines vorteilhaften Ausführungsbeispiels gemäß der Zeichnungsfiguren näher erläutert. Diese zeigen:
- Fig. 1: eine Vorderansicht auf die Trommel;
- Fig. 2: eine Schnittdarstellung der Trommel gemäß der Linie II-II aus Fig. 1;
- Fig. 3: a) eine Welle im Längsschnitt und
b) in Draufsicht sowie
- Fig. 4: eine Schnittdarstellung der Trommel gemäß Fig. 2 mit teilweise von der Welle in Pfeilrichtung abgezogener Spule.

Bezugsziffer 1 bezeichnet die Trommel 1 zum Abrollen von Kabel 3 in ihrer Gesamtheit. Die Trommel 1 umfasst eine Spule 2 zur Bevorratung von Kabel 3 und eine Trägerplatte 4 zum Positionieren der Spule 2. Die Spule 2 ist zur Trägerplatte 4 drehbar, so dass das Kabel 3 in einfacher Weise abgezogen werden kann. Außerdem wird die Trommel 1 über die Trägerplatte 4 fixiert, wobei die Trägerplatte 4 einen Haltebereich darstellt.

Die Spule 2 weist einen Aufnahmebereich 5 auf, der durch zwei spuleneigene Wände 6, 7 begrenzt ist. Wie aus den Figuren 2 und 4 hervorgeht, dienen die Wände 6, 7 der seitlichen Fixierung des auf die Spule 2 aufgerollten Kabels 3.

Die Spule 2 und die Trägerplatte 4 stehen über eine Welle 8, die in Ausnehmungen 9, 10 eingreift, miteinander in Verbindung. Eine Ausnehmung 9 ist an der Spule 2 vorgesehen, die andere Ausnehmung 10 an der Trägerplatte 4. Die Welle 8 ist damit in der Trägerplatte 4 und der Spule 2 drehbar gelagert. Die Spule 2 kann sich in vorteilhafter Weise beim Abziehen des Kabels 3 drehen.

In einer nicht dargestellten Ausführungsvariante der Trommel 1 kann es auch vorgesehen sein, dass die Welle 8 an die Trägerplatte 4 angeformt, insbesondere angespritzt ist, so dass Trägerplatte 4 und Welle 8 einteilig ausgebildet sind.

Die Enden der Welle 8 sind mit einem Rastmechanismus, nämlich mit einer Mehrzahl von Rastvorsprüngen 11 ausgestattet. Die beiden Enden der Wellen 6 sind dabei mit einem geschlitzten Bund versehen, welcher die Rastvorsprünge 11 aufweist. Mittels des Rastmechanismus ist eine schnelle Montage der Einzelteile möglich, wobei diese sicher fixiert werden. Andererseits ist es auch möglich, die Einzelteile bei Bedarf wieder leicht voneinander zu trennen (siehe z. B. Fig. 4).

Die Trägerplatte 4 weist ferner eine Handgriffausnehmung 13 auf, mittels welcher die Trommel leicht getragen werden kann. Die Unterkante 14 der Trägerplatte 4 dient als Standhilfe, so dass die Spule 2 nicht abrollen kann.

Die Trägerplatte 4 weist ferner zum Aufhängen eine Befestigungsausnehmung 15 auf.

Die Breite der Trägerplatte 4 ist zumindest im Wesentlichen auf die Breite der Wände 6, 7 abgestimmt. Gemäß Zeichnungsfigur 1 ist die Trägerplatte 4 geringfügig breiter als die Wände 6, 7, womit sich eine kompakte Einheit ergibt.

Für unterschiedliche Spulengrößen können schließlich unterschiedliche Trägerplattengrößen vorgesehen sein, so dass u. a. die Funktionen von Spule 2 und Trägerplatte 4 aufeinander abgestimmt sind.

### BEZUGSZEICHENLISTE

- 1: Trommel
- 2: Spule
- 3: Kabel
- 4: Trägerplatte
- 5: Aufnahmebereich
- 6: spuleneigene Wand
- 7: spuleneigene Wand
- 8: Welle
- 9: Ausnehmung
- 10: Ausnehmung
- 11: Rastvorsprung
- 12: geschlitzter Bund
- 13: Handgriffausnehmung
- 14: Unterkante
- 15: Befestigungsausnehmung

## Patentansprüche

1. Trommel (1)
zum Abrollen von Wickelgut, z. B. von Kabel (3), Seil, Schnur, Schlauch oder dergleichen, mit
einer Spule (2) zur Bevorratung des Wickelguts und einer Trägerplatte (4) zum Positionieren der Spule (2), die Spule (2) zur Trägerplatte (4) drehbar ist und einen Aufnahmebereich (5) aufweist, der durch zwei spuleneigene Wände (6, 7) begrenzt ist, wobei die Spule (2) und die Trägerplatte (4) über eine Welle (8), die in mindestens eine entsprechende Ausnehmung (9, 10) eingreift, miteinander in Verbindung stehen,
**dadurch gekennzeichnet, dass**
die Unterkante (14) der Trägerplatte (4) zusammen mit der Unterseite der Spule (2) als Standhilfe dient.

2. Trommel nach Anspruch 1,
**dadurch gekennzeichnet, dass**
die Welle (8) an der Trägerplatte (4) und die Ausnehmung (9) an der Spule (2) vorgesehen sind.

3. Trommel nach einem der Ansprüche 1 oder 2,
**dadurch gekennzeichnet, dass**
mindestens ein Ende der Welle (8) mit einem Rastmechanismus, insbesondere mit mindestens einem Rastvorsprung (11) ausgestattet ist.

4. Trommel nach Anspruch 3,
**dadurch gekennzeichnet, dass**
als Rastmechanismus das mindestens eine Ende der Welle (8) mit einem geschlitzten Bund (12) versehen ist.

5. Trommel nach einem der vorhergehenden Ansprüche,
**dadurch gekennzeichnet, dass**
die Trägerplatte (4) einen Handgriff, insbesondere eine Handgriffausnehmung (13), aufweist.

6. Trommel nach einem der vorhergehenden Ansprüche,
**dadurch gekennzeichnet, dass**
die Welle (8) an der Trägerplatte (4) angeformt ist.

7. Trommel nach einem der vorhergehenden Ansprüche,
**dadurch gekennzeichnet, dass**
die Welle (8) in eine Ausnehmung (10) der Trägerplatte (4) eingesteckt ist.

8. Trommel nach Anspruch 7,
**dadurch gekennzeichnet, dass**
die Welle (8) im Bereich des mit der Trägerplatte (4) verbindenden Endes einen entsprechenden Rastmechanismus aufweist.

9. Trommel nach einem der vorhergehenden Ansprüche,
**dadurch gekennzeichnet, dass**
die Trägerplatte (4) eine Befestigungsausnehmung (15) aufweist.

10. Trommel nach einem der vorhergehenden Ansprüche,
**dadurch gekennzeichnet, dass**
die Breite der Trägerplatte (4), zumindest im Wesentlichen, auf die Breite der Wände (6, 7) abgestimmt ist.

11. Trommel nach einem der vorhergehenden Ansprüche,
**dadurch gekennzeichnet, dass**
für unterschiedliche Spulengrößen unterschiedliche Trägerplattengrößen vorgesehen sind.

## Claims

1. A drum (1) for winding-off windable articles, e.g.a cable (3), rope, cord, hose, or the like, comprising
- a reel (2) for storing said windable article,
- and a support plate (4) for positioning said reel (2),
said reel (2) being rotatable with respect to said support plate (4) and comprising a receptacle area (5) confined by two walls (6, 7) of said reel, said reel (2) and said support plate (4) being interconnected by a shaft (8) engaging into at least one respective opening (9, 10),
**characterized in that**
the lower edge (14) of said support plate (4) and the bottom side of said reel (2) co-operate as a stand assistance.

2. The drum according to claim 1
**characterized in that**
said shaft (8) is provided at said support plate (4) and said opening (9) is provided at said reel (2).

3. The drum according to one of claims 1 or 2
**characterized in that**
at least one end of said shaft (8) is provided with a snap-in mechanism, in particular with at least one detent projection (11).

4. The drum according to claim 3
**characterized in that**
said at least one end of said shaft (8) is provided with a slotted collar as said snap-in mechanism.

5. The drum of one of the preceding claims
**characterized in that**
said support plate (4) has a handle, in particular a handle recess (13).

6. The drum of one of the preceding claims
**characterized in that**
said shaft (8) is integral with said support plate (4).

7. The drum according to one of the preceding claims
**characterized in that**
said shaft (8) is inserted into an opening (10) of said support plate (4).

8. The drum according to claim 7
**characterized in that**
said shaft (8) has a respective snap-in mechanism in the area of the end to be connected to said support plate (4).

9. The drum of one of the preceding claims
**characterized in that**
said support plate (4) has a mount opening (15).

10. The drum according to one of the preceding claims
**characterized in that**
the width of said support plate (4) is, at least substantially, adapted to the width of said walls (6, 7).

11. The drum according to one of the preceding claims
**characterized in that**
for a different reel dimensions there are provided different support plate dimensions.

## Revendications

1. Tambour (1),
pour dérouler du produit enroulé, par exemple du câble (3), cordage, cordelette, tuyau ou analogue, avec
une bobine (2), pour le stockage préalable du produit enroulé, et une plaque support (4), pour le positionnement de la bobine (2), la bobine (2) étant susceptible de tourner par rapport à la plaque support (4) et présente une zone de réception (5), délimitée par deux parois (6, 7) propres à la bobine, la bobine (2) et la plaque support (4) étant reliées ensemble par l'intermédiaire d'un arbre (8), s'engageant dans au moins un évidement (9, 10) correspondant;
**caractérisé en ce que**
le bord inférieur (14) de la plaque support (4), conjointement avec la face inférieure de la bobine (2), sert d'aide à la pose.

2. Tambour selon la revendication 1,
**caractérisé en ce que**
l'arbre (8) est prévu sur la plaque support (4) et l'évidemment (9) est prévu sur la bobine (2).

3. Tambour selon l'une des revendications 1 ou 2,
**caractérisé en ce qu'**
au moins une extrémité de l'arbre (8) est équipée d'un mécanisme d'encliquetage, en particulier d'au moins une saillie d'encliquetage (11).

4. Tambour selon la revendication 3,
**caractérisé en ce que,**
en tant que mécanisme d'encliquetage, la au moins une extrémité de l'arbre (8) est munie d'une collerette (12) fendue.

5. Tambour selon l'une des revendications précédentes,
**caractérisé en ce que**
la plaque support (4) présente une poignée, en particulier un évidemment formant poignée (13).

6. Tambour selon l'une des revendications précédentes,
**caractérisé en ce que**
l'arbre (8) est formé d'un seul tenant sur la plaque support (4).

7. Tambour selon l'une des revendications précédentes,
**caractérisé en ce que**
l'arbre (8) est enfiché dans un évidement (10) de la plaque support (4).

8. Tambour selon la revendication 7,
**caractérisé en ce que**
dans la zone de l'extrémité reliant à la plaque support (4), l'arbre (8) présente un mécanisme d'encliquetage correspondant.

9. Tambour selon l'une des revendications précédentes,
**caractérisé en ce que,**
la plaque support (4) présente un évidement de fixation (15).

10. Tambour selon l'une des revendications précédentes,
**caractérisé en ce que**
la largeur de la plaque support (4) est adaptée, au moins sensiblement, à la largeur des parois (6, 7).

11. Tambour selon l'une des revendications précédentes,
**caractérisé en ce que**
des grosseurs de plaques support différentes sont prévues pour des grosseurs de bobines différentes.
